# EUROPÄISCHE PATENTSCHRIFT

(11) **EP 0 413 214 B1**
(45) Veröffentlichungstag und Bekanntmachung des Hinweises auf die Patenterteilung: **14.12.1994**
(21) Anmeldenummer: 90114904.7
(22) Anmeldetag: 03.08.1990
(51) Int. Cl.: F23D 17/00, F23D 11/44, F23D 14/06

(54) **Druckverdampferbrenner, insbesondere für Feldkochherde**
Pressurized vaporising burner, particularly for field ranges
Brûleur à vaporisation sous pression, notamment pour fourneaux roulants

(30) Priorität: 17.08.1989 DE 3927159
(43) Veröffentlichungstag der Anmeldung: 20.02.1991
(73) Patentinhaber: Alfred Kärcher GmbH & Co., 71364 Winnenden (DE)
(72) Erfinder: Binder, Jürgen, D-7057 Leutenbach (DE); Böhm, Michael, D-7158 Sulzbach (DE); Endtner, Dieter, D-7050 Waiblingen (DE); Schick, Roland, D-7159 Auenwald (DE); Stelzmüller, Helmut, D-7303 Neuhausen (DE)
(74) Vertreter: Hoeger, Stellrecht & Partner

(56) Entgegenhaltungen:
- EP-A- 0 097 315
- DE-A- 2 807 922
- DE-A- 3 718 994
- GB-A- 1 027 864
- US-A- 2 097 771

## Beschreibung

Die Erfindung betrifft einen Druckverdampferbrenner, insbesondere für Feldkochherde, mit einem im wesentlichen zylindrischen, senkrechten, von einer Wand umgebenen, an der Unterseite offenen Brennraum, mit einer an der Unterseite des Brennraumes angeordneten Druckzerstäuberdüse für flüssigen Brennstoff für den Vorheizungsbetrieb und einer Hauptdüse für verdampften Brennstoff für den Normalbetrieb sowie mit einem im Brennraum angeordneten, den flüssigen Brennstoff von einer Zufuhrleitung zur Hauptdüse führenden Verdampfer, wobei der Brennraum an seinem offenen, oberen Ende einen Diffusor trägt.

Derartige Druckverdampferbrenner werden vorzugsweise in Feldkochherden eingesetzt, bei denen lediglich flüssiger Brennstoff zur Verfügung steht. In der Vorheizphase kann mittels der Druckzerstäuberdüse ohne weiteres der flüssige Brennstoff entzündet werden, der dann flüssigen Brennstoff in dem Verdampfer aufheizt, bis dieser verdampft. Sobald dieser Punkt erreicht ist, wird der verdampfte Brennstoff durch die Hauptdüse in den Brennraum eingeleitet und trägt ab diesem Zeitpunkt den Brennvorgang, so daß nach der Beendung der Vorheizphase die Druckzerstäuberdüse geschlossen werden kann (DE-A-37 18 994).

Es sind daneben Brenner bekannt, die außer mit flüssigem Brennstoff auch mit Gas betrieben werden können. Bei einem bekannten Brenner ist dazu ein Gasbrenner-Umrüsteinsatz vorgesehen, der in den Brenner eingebaut werden muß, wenn auf Gasbetrieb umgestellt werden soll (DE-A-36 04 314). Dies ist umständlich und ermöglicht nicht sofort die Umstellung von flüssigem Brennstoff auf gasförmigen Brennstoff.

Bei anderen bekannten Brennern sind separate Ringkammern vorgesehen, durch die alternativ gasförmiger Brennstoff zugeführt werden kann (DE-A-35 12 702, DE-B-271 636). Dies bedingt gegenüber einem reinen Brenner für flüssige Brennstoffe eine erhebliche Abänderung der Konstruktion, die durch die genannten Ringkammern wesentlich komplizierter wird. In ähnlicher Weise ist bei einem weiteren bekannten Brenner eine separate, zwischen zwei Blenden angeordnete Kammer für eine zusätzliche Gaszufuhr vorgesehen (EP-B1 0 048 438).

Es ist auch ein Druckverdampferbrenner für fossile, flüssige Brennstoffe bekannt, der eine zweite Düse für gasförmigen Brennstoff aufweist (GB-A-1027864). Bei dieser Konstruktion ist vorgesehen, daß der Austritt aus dieser Düse an der Unterseite des Brennraums angeordnet ist, so daß hohe Temperaturen im Bereich des Verdampfers auftreten. Dadurch kann ein solcher Brenner nicht als Gasbrenner betrieben werden, wenn in der Verdampferleitung noch flüssiger Brennstoff vom vorhergehenden Brennvorgang verbleibt, da sich dieser Brennstoff aufgrund der hohen Temperaturen zersetzen und die Verdampferleitung verstopfen würde. Es ist daher nicht ohne weiteres möglich, mit dieser bekannten Konstruktion von der Betriebsart mit flüssigen Brennstoffen ohne weiteres umzuschalten auf die Betriebsart mit gasförmigen Brennstoffen.

Es ist Aufgabe der Erfindung, einen an sich für flüssige Brennstoffe konzipierten Druckverdampferbrenner so abzuändern, daß bei geringstem Konstruktionsaufwand wahlweise auch ohne Umbauten vom Flüssigbrennstoffbetrieb auf den Gasbrennstoffbetrieb und umgekehrt umgeschaltet werden kann.

Diese Aufgabe wird bei einem Druckverdampferbrenner der eingangs beschriebenen Art erfindungsgemäß dadurch gelöst, daß an der Unterseite des zylindrischen Brennraumes eine weitere Düse für gasförmige Brennstoffe angeordnet ist, die aus einer unabhängigen Versorgungsleitung mit gasförmigem Brennstoff gespeist wird, und daß sich unmittelbar an die Düse für gasförmigen Brennstoff ein den Brennraum durchsetzendes, bis an dessen oberes Ende unterhalb des Diffusors reichendes Rohrstück anschließt.

Dieses Rohrstück führt den gasförmigen Brennstoff von der Düse bis zum Diffusor, so daß erst im Bereich des Diffusors eine Verbrennung des gasförmigen Brennstoffes erfolgt. Dadurch wird vermieden, daß im Bereich des Verdampfers besonders hohe Temperaturen entstehen, die den im Verdampfer verbliebenen flüssigen Brennstoff zersetzen können. Der flüssige Brennstoff im Verdampfer bleibt in seiner Zusammensetzung erhalten, so daß jederzeit wieder auf Betrieb mit flüssigem Brennstoff umgestellt werden kann, ohne daß eine Verkokung der Verdampferleitung erfolgen wird.

Es ist auch vorteilhaft, wenn das Rohrstück in seinem unteren Endbereich Wanddurchbrechungen aufweist. Durch diese Wanddurchbrechungen wird Luft angesaugt, so daß das Rohrstück als Mischstrecke für den gasförmigen Brennstoff dient, der auf diese Weise bereits im brennfähigen Verhältnis das Ende des Rohrstückes erreicht. Es kann vorgesehen sein, daß die Druckzerstäüberdüse, die Hauptdüse, die Düse für den gasförmigen Brennstoff und gegebenenfalls eine Luftdüse in einem gemeinsamen Düsenblock am unteren Ende des Brennraumes angeordnet sind. Dadurch wird eine kompakte und sehr leicht montierbare Konstruktion erreicht.

Der Verdampfer kann von einer schraubenförmig an der Wand des Brennraumes entlanggeführten Rohrleitung gebildet sein.

Vorteilhaft ist es auch, wenn sich an der Innenseite des Verdampfers ein Einsatz in Form eines konzentrisch zur Wand des Brennraumes angeordneten Rohrstückes befindet, welches vorzugsweise den Diffusor trägt.

Die nachfolgende Beschreibung einer bevorzugten Ausführungsform der Erfindung dient im Zusammenhang mit der Zeichnung der näheren Erläuterung. Es zeigen:
- Fig. 1: eine schematische Schnittansicht eines Druckverdampferbrenners für kombinierten Einsatz mit flüssigem oder gasförmigem Brennstoff und
- Fig. 2: eine Schnittansicht längs Linie 2-2 in Fig. 1

Der in der Zeichnung dargestellte Druckverdampferbrenner umfaßt einen Düsenblock 1 mit einer senkrecht nach oben gerichteten Hauptdüse 2 für dampfförmigen Brennstoff, die diesen in einen sich nach oben kegelförmig erweiternden Bereich abgibt. Außerdem ist in dem Düsenblock eine Druckzerstäüberdüse 3 angeordnet, die über eine Zufuhrleitung 4 unmittelbar mit einer in der Zeichnung nicht dargestellten Vorratsquelle für flüssigen Brennstoff verbunden ist. Daneben ist in dem Düsenblock weiterhin eine Lüftdüse 5 vorgesehen, die ihrerseits über eine Luftleitung 5a mit einer in der Zeichnung ebenfalls nicht dargestellten Quelle für komprimierte Luft verbunden ist, beispielsweise einem Tank für komprimierte Luft oder einer Luftpumpe.

Oberhalb des Düsenblocks 1 ist konzentrisch zur Achse der Hauptdüse 2 eine zylinderförmige Wand 6 angeordnet, die von dem Düsenblock 1 einen Abstand hat und an der Unterseite offen ist. Im Inneren dieser Wand 6 befindet sich koaxial zu dieser eine weitere zylinderförmige Innenwand 7, die von der Wand 6 einen Abstand einhält, so daß zwischen der Wand 6 und der Innenwand 7 ein Ringraum 8 ausgebildet ist. Die Innenwand 7 steht nach unten aus der Wand 6 hervor und weist einen gegenüber der Längsachse abgeschrägten unteren Rand 9 auf. Dadurch ist die Innenwand 7 auf einer Seite weiter heruntergezogen, diese Seite liegt der Position der Druckzerstäuberdüse 3 und der Luftdüse 5 diametral gegenüber, die ihrerseits von der von der Hauptdüse 2 definierten Mittelachse der Innenwand 7 einen Abstand einnehmen. Die Druckzerstäuberdüse 3 und die Luftdüse 5 sind in Richtung auf die Achse der Hauptdüse 2 etwas geneigt, so daß die aus ihnen austretenden Strahlen in den Innenraum 10 eintreten können, der durch die Innenwand 7 definiert wird. Durch die Abschrägung der Innenwand 7 wird dieser Eintritt möglich, obwohl die Druckzerstäuberdüse 3 und die Luftdüse 5 seitlich gegenüber der Längsmittelachse des Innenraumes 10 versetzt sind.

Der Ringraum 8 ist an der Oberseite verschlossen, die nach oben über die Wand 6 hervorragende Innenwand 7 trägt einen sich erweiternden Diffusor 11 mit seitlichen Flammaustrittsöffnungen 12.

Eine Zufuhrleitung 13 für flüssigen Brennstoff ist in dem Ringraum 8 in Form einer Wendel 14 verlegt und führt über eine Verbindungsleitung 15 zu der Hauptdüse 2.

In dem Düsenblock 1 befindet sich eine zusätzliche Gasdüse 16, die ebenfalls nach oben in den Innenraum 10 gerichtet ist und die über eine Gaszufuhrleitung 17 mit einem in der Zeichnung nicht dargestellten Vorrat für gasförmigen Brennstoff verbunden ist, beispielsweise mit einem öffentlichen Gasnetz oder einer Gasflasche. Unmittelbar an die Gasdüse 16 schließt sich ein senkrecht nach oben durch den Innenraum 10 hindurchführendes Rohrstück 18 an, welches am oberen Ende der Innenwand 7 im Bereich des Diffusors 11 endet und welches an seinem unteren, der Gasdüse 16 benachbarten Ende 19 Wanddurchbrüche 20 aufweist, durch die Umgebungsluft angesaugt werden kann.

Im normalen Betrieb mit flüssigem Brennstoff muß der Brenner vorgeheizt werden. Zu diesem Zweck wird der flüssige Brennstoff zunächst über die Druckzerstäuberdüse 3 in den einen Brennraum bildenden Innenraum 10 eingespritzt, wobei die Brennstoffteilchen durch die Druckzerstäuberdüse zu feinsten Tröpfchen zerstäubt werden. Gleichzeitig wird durch die Luftdüse 5 Luft eingespritzt, dieses brennfähige Gemisch wird dann entzündet und brennt im Innenraum 10. Dabei wird die Wendel 14 aufgeheizt, in der sich ebenfalls flüssiger Brennstoff befindet. Dieser flüssige Brennstoff verdampft durch die Aufheizung, so daß nach der Beendigung der Vorheizphase und nach Öffnung der Hauptdüse 2 verdampfter Brennstoff aus dieser in den Innenraum 10 eintritt, der in diesem Innenraum brennt und im weiteren Betrieb den nachgeführten flüssigen Brennstoff in der Wendel 14 laufend verdampft. Die Vorheizphase ist damit beendet, die Druckzerstäüberdüse 3 und die Luftdüse 5 können geschlossen werden, da der aus der Hauptdüse austretende Strom des verdampften Brennstoffes aus der Umgebung ausreichend Verbrennungsluft ansaugt.

Wird alternativ dazu der Betrieb dieses Brenners mit gasförmigem Brennstoff gewünscht, genügt es, die für den Betrieb mit flüssigem Brennstoff notwendigen Düsen zu schließen und stattdessen Gas über die Gasdüse 16 austreten zu lassen. Dieses wird durch das Rohrstück 18 bis in den Diffusor geleitet und kann dort entzündet werden, wobei die Flammen in diesem Falle nach dem Austritt aus den Flammaustrittsöffnungen 12 brennen, der Diffusor wirkt insoweit als Flammhalter. Das brennfähige Gasgemisch entsteht im wesentlichen bereits in dem Rohrstück 18, das durch die Wanddurchbrüche 20 Luft ansaugt und diese auf dem Weg bis zum Diffusor mit dem gasförmigen Brennstoff vermischt. Eine weitere Luftansaugung erfolgt im Bereich des Austritts aus dem Rohrstück 18.

Der beschriebene Brenner ermöglicht es ohne Umbauten und ohne komplizierte Konstruktionsänderungen einen Druckverdampferbrenner wahlweise als Brenner für Flüssigbrennstoff oder als normalen Gasbrenner einzusetzen, wobei die Umstellung jederzeit allein durch Öffnen und Schließen der entsprechenden Zufuhrleitungen vorgenommen werden kann. Die Konstruktion ist außerordentlich robust und daher auch für den praktischen Einsatz in Feldkochherden etc. gut geeignet.

## Patentansprüche

1. Druckverdampferbrenner, insbesondere für Feldkochherde, mit einem im wesentlichen zylindrischen, senkrechten, von einer Wand umgebenen, an der Unterseite offenen Brennraum, mit einer an der Unterseite des Brennraumes angeordneten Druckzerstäuberdüse für flüssigen Brennstoff für den Vorheizungsbetrieb und einer Hauptdüse für verdampften Brennstoff für den Normalbetrieb sowie mit einem im Brennraum angeordneten, den flüssigen Brennstoff von einer Zufuhrleitung zur Hauptdüse führenden Verdampfer, wobei der Brennraum an seinem offenen, oberen Ende einen Diffusor trägt,
dadurch gekennzeichnet,
daß an der Unterseite des zylindrischen Brennraumes (10) eine weitere Düse (16) für gasförmige Brennstoffe angeordnet ist, die aus einer unabhängigen Versorgungsleitung (17) mit gasförmigem Brennstoff gespeist wird, und daß sich unmittelbar an die Düse (16) für gasförmigen Brennstoff ein den Brennraum (10) durchsetzendes, bis an dessen oberes Ende unterhalb des Diffusors (11) reichendes Rohrstück (18) anschließt.

2. Brenner nach Anspruch 1, dadurch gekennzeichnet, daß das Rohrstück (18) in seinem unteren Endbereich (19) Wanddurchbrechungen (20) aufweist.

3. Brenner nach einem der voranstehenden Ansprüche, dadurch gekennzeichnet, daß die Druckzerstäuberdüse (3), die Hauptdüse (2), die Düse (16) für den gasförmigen Brennstoff und gegebenenfalls eine Luftdüse (5) in einem gemeinsamen Düsenblock (1) am unteren Ende des Brennraumes (10) angeordnet sind.

4. Brenner nach einem der voranstehenden Ansprüche, dadurch gekennzeichnet, daß der Verdampfer von einer schraubenförmig an der Wand des Brennraumes (10) entlanggeführten Rohrleitung (14) gebildet ist.

5. Brenner nach Anspruch 4, dadurch gekennzeichnet, daß sich an der Innenseite des Verdampfers (14) ein Einsatz in Form eines konzentrisch zur Wand des Brennraumes (10) angeordneten Rohrstückes befindet.

6. Brenner nach Anspruch 5, dadurch gekennzeichnet, daß das Rohrstück (7) den Diffusor (11) trägt.

## Claims

1. Pressurized vaporizing burner, in particular for camping stoves, having a substantially cylindrical, vertical burning chamber which is surrounded by a wall and is open on the underside, having a pressurized atomizer nozzle arranged on the underside of the burning chamber for liquid fuel for the preheating operation and a main nozzle for vaporized fuel for normal operation, and having a vaporizer which is arranged in the burning chamber and guides the liquid fuel from a supply line to the main nozzle, the burning chamber bearing a diffuser at its open, upper end, characterized in that a further nozzle (16) for gaseous fuels is arranged on the underside of the cylindrical burning chamber (10) and is fed with gaseous fuel from an independent supply line (17), and in that a pipe section (18) which passes through the burning chamber (10) as far as the upper end thereof below the diffuser (11) directly adjoins the nozzle (16) for gaseous fuel.

2. Burner according to Claim 1, characterized in that the pipe section (18) has wall apertures (20) in its lower end region (19).

3. Burner according to one of the preceding claims, characterized in that the pressurized atomizer nozzle (3), the main nozzle (2), the nozzle (16) for the gaseous fuel and where appropriate an air nozzle (5) are arranged in a common nozzle block (1) at the lower end of the burning chamber (10).

4. Burner according to one of the preceding claims, characterized in that the vaporizer is formed by a pipeline (14) guided helically along against the wall of the burning chamber (10).

5. Burner according to Claim 4, characterized in that there is an insert in the form of a pipe section arranged concentrically with respect to the wall of the burning chamber (10) on the inside of the vaporizer (14).

6. Burner according to Claim 5, characterized in that the pipe section (7) carries the diffuser (11).

## Revendications

1. Brûleur à vaporisation sous pression, en particulier pour des fourneaux roulants, comportant un foyer vertical essentiellement cylindrique, entouré par une paroi et ouvert sur la face inférieure, qui comporte une buse de pulvérisation sous pression pour un combustible liquide agencée sur la face inférieure du foyer pour la fonction de préchauffage et une buse principale pour un combustible vaporisé pour la fonction normale, ainsi qu'un vaporisateur agencé dans le foyer, amenant le combustible liquide depuis une conduite d'amenée jusqu'à la buse principale, le foyer portant à son extrémité ouverte supérieure un diffuseur,
caractérisé en ce que
sur la face inférieure du foyer cylindrique (10) est agencée une autre buse (16) pour des combustibles gazeux, ladite buse (16) étant alimentée en un combustible gazeux par une conduite d'alimentation indépendante (17), et en ce qu'à la buse (16) pour le combustible gazeux se raccorde directement un tronçon tubulaire (18) qui traverse le foyer (10) et qui s'étend jusqu'à son extrémité supérieure au-dessous du diffuseur (11).

2. Brûleur selon la revendication 1, caractérisé en ce que le tronçon tubulaire (18) présente dans sa région finale inférieure (19) des traversées de paroi (20).

3. Brûleur selon l'une ou l'autre des revendications précédentes, caractérisé en ce que la buse de pulvérisation sous pression (3), la buse principale (2), la buse (16) pour le combustible gazeux et, le cas échéant, une buse à air (5) sont agencées dans un bloc de buses commun (1) à l'extrémité inférieure du foyer (10).

4. Brûleur selon l'une quelconque des revendications précédentes, caractérisé en ce que le vaporisateur est formé par une conduite tubulaire (14) guidée en spirale le long de la paroi du foyer (10).

5. Brûleur selon la revendication 4, caractérisé en ce que sur la face intérieure du vaporisateur (14) se trouve un insert sous la forme d'un tronçon tubulaire agencé concentriquement à la paroi du foyer (10).

6. Brûleur selon la revendication 5, caractérisé en ce que le tronçon tubulaire (7) porte le diffuseur (11).
